# NEUE EUROPÄISCHE PATENTSCHRIFT

(11) **EP 1 194 694 B2**
(45) Veröffentlichungstag und Bekanntmachung des Hinweises auf die Entscheidung über den Einspruch: **26.12.2018**
(45) Hinweis auf die Patenterteilung: 28.01.2004
(21) Anmeldenummer: 00954487.5
(22) Anmeldetag: 12.07.2000
(51) Int. Cl.: F04D 1/00

(54) **VORRICHTUNG ZUM PUMPEN GROSSER FÖRDERMENGEN EINER FLÜSSIGKEIT**
PUMPING DEVICE FOR DISCHARGING LARGE AMOUNTS OF LIQUID
DISPOSITIF DE POMPAGE POUR LE REFOULEMENT DE GRANDES QUANTITÉS DE LIQUIDE

(30) Priorität: 12.07.1999 DE 19932078
(43) Veröffentlichungstag der Anmeldung: 10.04.2002
(73) Patentinhaber: KAMAT GmbH & Co. KG, 58454 Witten-Annen (DE)
(72) Erfinder: SPRAKEL, Jan, D-42929 Wermelskirchen (DE)
(74) Vertreter: Cohausz & Florack
(86) Internationale Anmeldenummer: PCT/EP2000/006633
(87) Internationale Veröffentlichungsnummer: WO 2001/004494

(56) Entgegenhaltungen:
- EP-A1- 0 586 280
- FR-A1- 2 482 206
- GB-A- 2 101 231
- GB-A- 190 924 047
- GB-A- 190 924 047
- US-A- 2 074 702
- US-A- 3 249 062
- US-A- 3 780 912

## Beschreibung

Die Erfindung betrifft eine Vorrichtung zum Pumpen großer Fördermengen einer Flüssigkeit, mit mindestens zwei jeweils eine eigene Baueinheit bildenden Pumpen, die druckseitig gemeinsam an eine Druckleitung angeschlossen und an einen gemeinsamen Antrieb gekoppelt sind, wobei die Pumpen derart mit dem Antrieb verkoppelt sind, daß jede von ihnen um ein bestimmtes, feststehendes Zeitintervall versetzt gegenüber den jeweils anderen Pumpen einen Pumphub ausführt.

Derartige Pumpen werden beim Prüfen und Reinigen von Pipelines eingesetzt. Zum Prüfen der Pipelines werden diese durch "Stressen" auf Dichtheit geprüft. Dabei wird eine Flüssigkeit, beispielsweise Wasser, unter einem Druck in die Pipelines gepumpt, der höher ist, als das in der Pipeline zu fördernde Medium im Betriebszustand der Pipeline besitzt. Ist die so geprüfte Pipeline bei einem höheren Prüfdruck dicht, so wird davon ausgegangen, daß sie auch im Betriebszustand, bei einem niedrigeren Druck als dem Prüfdruck, dicht ist.

Die Länge des Abschnitts, der während eines Streß-Vorgangs überprüft werden kann, hängt von der Flüssigkeitsmenge ab, die in die Pipeline eingeleitet werden kann. Je größer die Flüssigkeitsmenge, die mit dem gewünschten Druck in die Pipeline gepumpt werden kann, desto größer ist die Länge des Abschnitts, der überprüft werden kann. Je größer die Länge der einzelnen Abschnitte, desto geringer ist die Anzahl der Streß-Vorgänge, die zur Überprüfung eines gegebenen Pipeline-Abschnitts benötigt werden, und desto geringer ist der Aufwand, der zur Überprüfung dieses Pipeline-Abschnitts erforderlich ist.

Aus der Praxis ist eine Vorrichtung bekannt, bei der mehrere, jeweils eine Baueinheit bildende Pumpen druckseitig gemeinsam an eine Druckleitung angeschlossen sind. Dadurch ergibt sich in der Summe der einzelnen Fördermengen der einzelnen Pumpen eine große Gesamtfördermenge der Vorrichtung.

Bei der bekannten Vorrichtung werden Hochdruckpumpen mit einer möglichst großen ungeraden Anzahl von Zylindern eingesetzt. Dadurch kann die Pulsation der geförderten Flüssigkeit minimiert werden, indem die Pumphübe der einzelnen Zylinder derart aufeinander abgestimmt werden, daß die durch die einzelnen Pumphübe entstehenden Pulsationen einander gegenseitig reduzieren bzw. aufheben.

Insgesamt besteht die bekannte Vorrichtung aus drei Modulen, einer Antriebseinheit, einer ersten Pumpeneinheit und einer zweiten Pumpeneinheit. Die einzelnen Pumpen der bekannten Vorrichtung werden von dem gemeinsamen Antrieb angetrieben. An den Antrieb angeschlossen ist ein Verteilergetriebe, an das die Antriebswellen der Pumpen gekoppelt sind. Dabei sind in der ersten Pumpeneinheit zwei Pumpen auf einer gemeinsamen Antriebswelle angeordnet, während in der zweiten Pumpeneinheit lediglich eine Pumpe vorgesehen ist.

In der Praxis hat es sich gezeigt, daß diese Vorrichtung aufgrund der Vielzahl der Module und dem damit verbunden Platzbedarf unhandlich ist. Das Stressen von Pipelines findet jeweils vor Ort an den einzelnen Bauabschnitten der Pipeline statt. Dazu muß die Vorrichtung zu den einzelnen Bauabschnitten der Pipeline transportiert werden. Bei der bekannten Vorrichtung geschieht dies, indem die Vorrichtung in ihre einzelnen Module zerlegt wird und Modulweise an den Einsatzort transportiert wird.

Neben dem voranstehend erläuterten Stand der Technik ist aus der US 5,480,288 eine modulare Pumpeinrichtung bekannt, die eine Vielzahl von motorgetriebenen Pumpen in Form von im Raum frei kombinierbaren, modularen Einheiten aufweist. Mit einer solchen Vorrichtung wird einem modular wachsenden Bedarf an Pumpleistung sowie Anforderungen an das gleichzeitige Fördern großer Mengen oder zahlreicher unterschiedlicher Fördergüter Rechnung getragen. Die bekannten Module sind insbesondere so gestaltet, daß sie beliebig horizontal und vertikal miteinander verknüpft werden können, wodurch kompakte, mehrere Ebenen umfassende Pumpsysteme aufgebaut werden können. Jede einzelne Pumpe verfügt dabei über ihre eigenen Zu- und Abflußleitungen und einen eigenen Antrieb.

Aufgabe der Erfindung ist es, die bekannten und oben näher beschriebenen Vorrichtungen derart fortzubilden, daß eine einfach zu transportierende und platzsparend aufzustellende Vorrichtung geschaffen wird, bei der bei unverändert hohen Pumpleistungen und unverändert hoher Modularität der Aufwand für den Antrieb auf ein Minimum reduziert ist.

Diese Aufgabe wird dadurch gelöst, daß bei einer Vorrichtung der eingangs angegebenen Art mindestens eine der Pumpen in einer Ebene positioniert ist, die vertikal beabstandet zu der Ebene ist, in der die jeweils andere Pumpe angeordnet ist, daß jeder Ebene ein Verteilergetriebe zugeordnet ist, über welches die dieser Ebene zugeordneten Pumpen antriebsseitig miteinander verkoppelt sind, daß die Verteilergetriebe zusätzlich miteinander verkoppelt sind und daß die Pumpen über eines der Verteilergetriebe an den gemeinsamen Antrieb angeschlossen sind. Die vertikal beabstandete Anordnung ermöglicht es, die einzelnen Pumpen direkt übereinander zu stapeln, wodurch eine erhebliche Platzersparnis erreicht wird. Darüber hinaus ist es durch die Erfindung möglich, die einzelnen Aggregate der Vorrichtung zu Modulen zusammenzufassen. Diese können einfach zum jeweiligen Einsatzort transportiert werden und dort wiederum platzsparend aufgebaut werden.

Die Antriebsleistung des gemeinsamen Antriebs wird durch ein Verteilergetriebe an die Antriebswellen der einzelnen Pumpen aufgeteilt. Dabei ist es zweckmäßig, wenn jeder Ebene ein Verteilergetriebe zugeordnet ist, über welches die dieser Ebene zugeordneten Pumpen antriebsseitig miteinander verkoppelt sind und die Verteilergetriebe zusätzlich miteinander verkoppelt sind, so daß die Pumpen über eines der Verteilergetriebe an den gemeinsamen Antrieb angeschlossen werden können.

Gemäß einer besonderen Ausgestaltung der Erfindung können die Ebenen parallel zueinander verlaufen und das einer Ebene zugeordnete Verteilergetriebe über eine senkrecht zu der jeweiligen Ebene verlaufende Welle mit dem Verteilergetriebe der anderen Ebene verkoppelt sein.

Eine bevorzugte Ausgestaltung der Erfindung weist drei Pumpen auf, von denen zwei in einer Ebene angeordnet sind und die dritte in der vertikal beabstandet dazu angeordneten Ebene positioniert ist.

Die Vorrichtung ist besonders gut zu transportieren, wenn ihre Einzelteile in einem Gehäuse unterbracht sind, dessen Abmaße den Maßen eines Standard-Containers, beispielsweise eines ISO 20" Containers, entspricht.

Eine im Hinblick auf eine möglichst geringe Pulsation optimierte Vorrichtung der erfindungsgemäßen Art ist dadurch gekennzeichnet, daß die Pumpen derart mit dem Antrieb verkoppelt sind, daß jede von ihnen um ein bestimmtes, feststehendes Zeitintervall versetzt gegenüber den jeweils anderen Pumpen einen Pumphub ausführt. Bei dieser Ausgestaltung sind die Pumphübe der einzelnen Pumpen so aufeinander abgestimmt, daß eine Pulsation in der Druckleitung weitgehend vermieden wird. Solcherart ausgestaltete erfindungsgemäße Vorrichtungen benötigen keinen Pulsationsdämpfer mehr und sind wegen der erzielten Pulsationsarmut und der durch den über mehrere Vertikalebenen verteilten Aufbau der erfindungsgemäßen Vorrichtung einfachen Zerlegbarkeit und Transportierbarkeit besonders als Vorrichtungen zum Stressen von Pipelines geeignet. Auf einfache Weise verwirklichen läßt sich diese Ausgestaltung der Erfindung dabei dadurch, daß die Pumpen über eine Kurbelwelle mit dem Antrieb verkoppelt sind, wobei die Hubzapfen gleichmäßig verteilt um die Drehachse der Kurbelwelle angeordnet sind.

Nachfolgend wird die Erfindung anhand einer ledigliche ein Ausführungsbeispiel darstellenden Zeichnung näher erläutert. In der Zeichnung zeigen
- Fig. 1: eine Seitenansicht der erfindungsgemäßen Vorrichtung,
- Fig. 2: eine Schnittansicht gemäß der Linie I-I in der Fig. 1,
- Fig. 3: eine Schnittansicht gemäß der Linie II-II in der Fig. 2 und
- Fig. 4: eine Schnittansicht gemäß der Linie III-III in der Fig. 2.

Fig. 1 zeigt eine Seitenansicht der erfindungsgemäßen Vorrichtung, die ein einziges Modul 1 bildet. Das Modul 1 wird durch einen Rahmen 2 gebildet, dessen Ausmaße denen eines Standard-Containers entsprechen. In dem Rahmen 2 sind die Antriebseinheit 3 und die Pumpen 4,5,6 angeordnet. Dabei ist die Pumpe 4 auf einer Ebene oberhalb der Pumpen 5,6 plaziert.

Als Einlaß für die zu fördernde Flüssigkeit ist ein Einflußstutzen 7 vorgesehen, der zu einem Filter 8 führt, an den ein Verteilzylinder 9 angeschlossen ist. Von diesem Verteilzylinder 9 führen Saugleitungen 10,11,12 zu den Pumpen 4, 5, 6.

Druckseitig der Pumpen 4,5,6 sind Druckleitungen 13,14,15 angeordnet, die in einem Druckregelventil 16 zusammengeführt werden. An dem Druckregelventil 16 ist ein Auslaßstutzen 17 vorgesehen.

Die Pumpen 4,5,6 werden durch die Antriebseinheit 3 angetrieben. An die Antriebseinheit 3, die beispielsweise als Verbrennungsmotor ausgeführt sein kann, ist in der Ebene der Pumpen 5,6 eine Verteilergetriebe 18 angeschlossen. Von diesem führt eine mit Kupplungen 19,20 versehene Antriebswelle 21 weg, auf der die Pumpen 5,6 sitzen. Über eine senkrechte Welle ist ein zweites Verteilergetriebe 22 an das Verteilergetriebe 18 angeschlossen, das in der selben horizontalen Ebene wie die Pumpe 4 liegt. An dieses Verteilergetriebe 22 ist über eine Antriebswelle 23 die Pumpe 4 mittels einer Kupplung 24 angeschlossen.

Die dargestellte, erfindungsgemäße Vorrichtung wird wie folgt betrieben:

Der Antrieb 3 gibt seine Antriebsleitung an das Verteilergetriebe 18 ab, von dem diese zum einen auf die Antriebswelle 21 und zum anderen zu dem zweiten Verteilergetriebe 22 weitergeleitet wird. Durch die Antriebswelle 21 werden die Pumpen 5,6 angetrieben, während die Pumpe 4 durch die von dem Verteilergetriebe 22 fortführenden Antriebswelle 23 angetrieben wird.

Die derart angetriebenen Pumpen 4,5,6 saugen durch ihre Saugleitungen 10,11,12 Flüssigkeit aus dem Verteilzylinder 9 an. Dieser Verteilzylinder 9 wird durch Flüssigkeit gespeist, die durch den Einflußstutzen 7 und den daran angeschlossenen Filter 8 strömt. Die Flüssigkeit wird durch die Pumpen 4,5,6 in die Druckleitungen 13,14,15 gepumpt. Diese münden in das Druckregelventil 16, das den Druck der aus der Vorrichtung abgeleiteten Flüssigkeit regelt. An den Ausflußstutzen 17 werden nicht dargestellte Leitungen angeschlossen, die die geförderte Flüssigkeit in die zu überprüfenden Pipelines führt.

Durch die beschrieben Vorrichtung wird eine kompakte Vorrichtung zum Pumpen großer Fördermengen einer Flüssigkeit geschaffen, die aufgrund ihrer geringen Abmaße gut zu transportieren ist.

## Patentansprüche

1. Vorrichtung zum Pumpen großer Fördermengen einer Flüssigkeit, mit mindestens zwei jeweils eine eigene Baueinheit bildenden Pumpen (4,5,6), die druckseitig gemeinsam an eine Druckleitung angeschlossen und an einen gemeinsamen Antrieb (3) gekoppelt sind, wobei die Pumpen (4,5,6) derart mit dem Antrieb (3) verkoppelt sind, daß jede von ihnen um ein bestimmtes, feststehendes Zeitintervall versetzt gegenüber den jeweils anderen Pumpen (4,5,6) einen Pumphub ausführt,
**dadurch gekennzeichnet, daß**
mindestens eine der Pumpen (4) in einer Ebene positioniert ist, die vertikal beabstandet zu der Ebene ist, in der die jeweils andere Pumpe (5,6) angeordnet ist, daß jeder Ebene ein Verteilergetriebe (18; 22) zugeordnet ist, über welches die dieser Ebene zugeordneten Pumpen (5,6;4) antriebsseitig miteinander verkoppelt sind, daß die Verteilergetriebe (18,22) zusätzlich miteinander verkoppelt sind und daß die Pumpen (4,5,6) über eines der Verteilergetriebe (18) an den gemeinsamen Antrieb (3) angeschlossen sind.

2. Vorrichtung nach einem der voranstehenden Ansprüche
**dadurch gekennzeichnet, daß**
die Ebenen parallel verlaufen und daß das einer Ebene zugeordnete Verteilergetriebe (22) über eine senkrecht zu der jeweiligen Ebene verlaufende Welle mit dem Verteilergetriebe (18) der anderen Welle verkoppelt ist.

3. Vorrichtung nach einem der voranstehenden Ansprüche
**dadurch gekennzeichnet, daß**
sie drei Pumpen (4,5,6) aufweist, von denen zwei (5,6) in einer Ebene angeordnet sind und die dritte (4) in der vertikal beabstandet dazu angeordneten Ebene positioniert ist.

4. Vorrichtung nach einem der voranstehenden Ansprüche
**dadurch gekennzeichnet, daß**
ihre Einzelteile in einem Gehäuse untergebracht sind, dessen Abmaße den Maßen eines Standard-Containers entsprechen.

5. Vorrichtung nach einem der voranstehenden Ansprüche,
**dadurch gekennzeichnet, daß**
die Pumpen über eine Kurbelwelle mit dem Antrieb verkoppelt sind, wobei die Hubzapfen gleichmäßig verteilt um die Drehachse der Kurbelwelle angeordnet sind.

## Claims

1. A device for pumping high delivery volumes of a liquid, with at least two pumps (4, 5, 6) respectively forming an individual constructional unit, which are on the delivery side jointly connected to a pressure line, and coupled to a common drive (3), wherein the pumps (4, 5, 6) are coupled to the drive (3) such that each of them executes a pump stroke, shifted by a certain fixed time interval relative to the respective other pumps (4, 5, 6), **characterised in that** at least one of the pumps (4) is positioned in a plane spaced vertically apart from the plane in which the respective other pump (5, 6) is located, that each plane has allocated to it a power divider (18; 22) via which the pumps (5, 6; 4) assigned to this plane are coupled to each other on the drive side, that the power dividers (18, 22) are additionally coupled together and that the pumps (4, 5, 6) are connected to the common drive (3) via one of the power dividers (18).

2. The device according to any of the preceding claims, **characterised in that** the planes run parallel, and that the power divider (22) allocated to one plane is coupled by a shaft running perpendicular to the respective plane to the power divider (18) of the other shaft.

3. The device according to any of the preceding claims, **characterised in that** it has three pumps (4, 5, 6) of which two (5, 6) are arranged in one plane and the third (4) is positioned in the plane spaced vertically apart thereto.

4. The device according to any of the preceding claims, **characterised in that** its individual parts are accommodated in a housing whose dimensions correspond to those of a standard container.

5. The device according to any of the preceding claims, **characterised in that** the pumps are coupled to the drive by means of a crankshaft, wherein the crank pins are uniformly distributed around the rotational axis of the crankshaft.

## Revendications

1. Dispositif pour le pompage de grandes quantités d'un liquide, avec au moins deux pompes (4, 5, 6), formant respectivement une unité de construction propre, qui sont raccordées ensemble côté refoulement à une conduite de refoulement et sont accouplées à un entraînement (3) commun, sachant que les pompes (4, 5, 6) sont accouplées à l'entraînement (3) de telle sorte que chacune d'elles exécute une course de pompage décalée d'un certain intervalle de temps fixe par rapport aux autres pompes (4, 5, 6), **caractérisé en ce qu'**au moins une des pompes (4) est positionnée dans un plan, qui est verticalement à distance du plan dans lequel est disposée l'autre pompe (5, 6) respective, **en ce qu'**à chaque plan est affectée une boîte de transfert (18 ; 22), par laquelle les pompes (5, 6 ; 4) affectées à ce plan sont accouplées ensemble côté entraînement, **en ce que** les boîtes de transfert (18 ; 22) sont accouplées en plus les unes avec les autres, et **en ce que** les pompes (4, 5, 6) sont raccordées par une des boîtes de transfert (18) à l'entraînement (3) commun.

2. Dispositif selon l'une quelconque des revendications précédentes, **caractérisé en ce que** les plans s'étendent parallèlement et **en ce que** la boîte de transfert (22) affectée à un plan est accouplée par un arbre s'étendant perpendiculairement au plan respectif à la la boîte de transfert (18) de l'autre arbre.

3. Dispositif selon l'une quelconque des revendications précédentes, **caractérisé en ce qu'**il comporte trois pompes (4, 5, 6) dont deux (5, 6) sont disposées dans un plan et la troisième (4) est positionnée dans le plan disposé à distance verticale de ce dernier.

4. Dispositif selon l'une quelconque des revendications précédentes, **caractérisé en ce que** ses pièces individuelles sont logées dans un boîtier dont les dimensions extérieures correspondent aux dimensions d'un conteneur standard.

5. Dispositif selon l'une quelconque des revendications précédentes, **caractérisé en ce que** les pompes sont accouplées par un vilebrequin à l'entraînement, sachant que les manetons sont disposés régulièrement répartis autour de l'axe de rotation du vilebrequin.
